# EUROPÄISCHE PATENTSCHRIFT

(11) **EP 3 581 691 B1**
(45) Veröffentlichungstag und Bekanntmachung des Hinweises auf die Patenterteilung: **08.03.2023**
(21) Anmeldenummer: 19180071.3
(22) Anmeldetag: 13.06.2019
(51) Int. Cl.: D04B 27/06, D04B 27/02, D04B 35/02

(54) **WIRKWERKZEUG UND KETTENWIRKMASCHINE**
KNITTING TOOL AND KNITTING MACHINE
OUTIL DE TRICOTAGE ET MACHINE DE TRICOTAGE À CHAÎNE

(43) Veröffentlichungstag der Anmeldung: 18.12.2019
(73) Patentinhaber: KARL MAYER STOLL R&D GmbH, 63179 Obertshausen (DE)
(72) Erfinder: Grundmann, Tim, 63303 Dreieich (DE); Hacke, Mathias, 63500 Seligenstadt (DE); Obmann, Kay, 60437 Frankfurt (DE); Schameitat, Pierre, 63500 Seligenstadt (DE); Schuler, Günter, 64850 Schaafheim (DE); Wallocha, Michael, 64859 Eppertshausen (DE)
(74) Vertreter: Keil & Schaafhausen Patentanwälte PartGmbB

(56) Entgegenhaltungen:
- EP-A1- 1 600 543
- EP-A1- 2 578 733
- DE-A1-102015 010 016
- US-A- 3 618 542
- US-A- 4 137 730

## Beschreibung

Die Erfindung betrifft ein Wirkwerkzeug geeignet für den Einsatz in eine Nut einer Barre einer Kettenwirkmaschine, mit einem länglich ausgebildeten metallischen Wirkelement, das einen Funktionsabschnitt und einen Schaftabschnitt aufweist, wobei das Wirkwerkzeug mehrere, miteinander verbundene Wirkelemente aufweist, und wobei zwischen benachbarten Wirkelementen des Wirkwerkzeugs jeweils ein Verbindungsstück des Wirkwerkzeugs angeordnet ist, das die Wirkelemente voneinander beabstandet und miteinander stoffschlüssig verbindet.

Kettenwirkmaschinen weisen Wirkwerkzeuge auf, die Kettfäden bei einem Wirkprozess zu einem textilen Material, einer sogenannten Wirkware, verarbeiten. Kettenwirkmaschinen weisen ferner mehrere Barren auf, wobei an einer Barre jeweils eine Vielzahl von Wirkwerkzeugen angeordnet sind. Da mittels einer Barre eine Vielzahl von Wirkwerkzeugen gleichzeitig bewegt werden können, werden bei dem Wirkprozess eine Vielzahl von Maschen gleichzeitig gebildet. Hierin liegt die besonders hohe Produktionsleistung von Kettenwirkmaschinen begründet. Die einzelnen Wirkwerkzeuge sind insbesondere bei hohen Produktionsgeschwindigkeiten einer sehr großen mechanischen Belastung ausgesetzt.

Wirkwerkzeuge werden häufig direkt an Barren der Kettenwirkmaschinen befestigt, so wie dies in der EP 3 354 782 A1 gezeigt ist. In die Barre sind Nuten eingebracht, in welche die Wirkwerkzeuge eingesetzt werden. Die Befestigung der Wirkwerkzeuge an der Barre erfolgt mittels eines Nadelbarrendeckels, der auf die Barre aufgeschraubt wird und die Wirkwerkzeuge sicher in den Nuten hält. Diese Art der Anbringung von Wirkwerkzeugen an der Barre weist gegenüber der Verwendung von Wirkwerkzeugfassungen, wie sie beispielsweise aus der EP 2 570 540 B1 bekannt sind, den Vorteil auf, dass Wirkwerkzeuge einzeln ausgetauscht werden können, wenn sie verschlissen oder anderweitig defekt sind. Eine Wirkwerkzeugfassung kombiniert mehrere Wirkwerkzeuge, die allerdings nur gruppenweise ausgetauscht werden können. Die Verwendung von Wirkwerkzeugfassungen sowie Befestigungsmitteln zu deren Anbringung an der Barre kann ein höheres Barrengewicht bedingen. Dies wirkt sich negativ auf die Maschinendynamik aus.

Die US 4137730 A beschreibt eine Nadelhalteanordnung für eine Kettenwirkmaschine, die Abstandshalter aufweist, die dazu dienen, benachbarte Wirknadeln voneinander zu beabstanden. Die DE 102015010016 A1 beschreibt eine Stricknadel, die einen Nadelkopf aus Metall und einen Nadelschaft aus Kunststoff aufweist. Die EP 1600543 A1 beschreibt eine Wirkwerkzeugbarre aus einem faserverstärkten Kunststoff. Die EP 2578733 A1 beschreibt Strickwerkzeuge die jeweils aus mehreren miteinander verbundenen Stricknadeln bestehen. Dies hat den Vorteil, dass mehrere Stricknadeln durch eine Nadelauswahlvorrichtung einer Strickmaschine gleichzeitig betätigt werden können, denn die Stricknadeln sind zu einem Strickwerkzeug zusammengefasst. Die Stricknadeln sind in ihrem Fußbereich miteinander verbunden, sodass sich ein massiver Fußabschnitt ergibt, an den die Nadelauswahlvorrichtung angreifen kann.

Der Erfindung liegt deshalb die Aufgabe zugrunde, ein Wirkwerkzeug mit mehreren Wirkelementen bereitzustellen, das einen besonders guten Stabilisierungseffekt herbeiführt, wenig Material benötigt und einfach in eine Nut eingeführt werden kann. Die Aufgabe wird gelöst durch ein Wirkwerkzeug eingangs beschriebener Gattung, wobei erfindungsgemäß das Verbindungsstück zwischen den benachbarten Wirkelementen vollständig oberhalb eines unteren Sechstels der Wirkelemente, ausgehend jeweils von einem Fuß der Wirkelemente, angeordnet ist.

Die Fußflächen sind an den Wirkelementen gegenüberliegend zu deren Funktionsabschnitten befindlich. Wie sich herausgestellt hat, stellt sich bei der beschriebenen Anordnung des Verbindungsstücks zwischen den Wirkelementen ein besonders guter Stabilisierungseffekt ein.

Das Wirkwerkzeug weist mehrere miteinander verbundene Wirkelemente auf. Das erfindungsgemäße Wirkwerkzeug weist somit zwei oder mehr Wirkelemente auf. Das Wirkwerkzeug ist breiter als ein herkömmliches Wirkwerkzeug und kann dementsprechend nur in eine dafür vorgesehene, besonders breite Nut eingelegt werden. Da jedes Wirkwerkzeug mehrere Wirkelemente aufweist, sind deutlich weniger Montageschritte notwendig. Die Barre kann folglich deutlich schneller bestückt werden. Ferner stabilisieren sich die miteinander verbundenen Wirkelemente gegenseitig, sodass einer Verformung der Wirkelemente entgegengewirkt wird.

Bei den Funktionsabschnitten der Wirkelemente kann es sich erfindungsgemäß um einen Nadelhaken, einen Nadelkopf mit einer Öse oder dergleichen handeln. Bei dem Schaftabschnitt des Wirkelements handelt es sich um einen länglichen Abschnitt des Wirkelements, der bei bestimmungsgemäßer Verwendung zumindest teilweise innerhalb einer Nut einer Barre angeordnet ist. Der Funktionsabschnitt ragt hingegen aus Barre heraus. Der Schaftabschnitt bildet ferner einen Fuß des Wirkelements. Die Wirkelemente sind bevorzugt parallel zueinander ausgerichtet. Vorteilhafterweise sind die Wirkelemente zueinander fluchtend angeordnet.

Zwischen benachbarten Wirkelementen des Wirkwerkzeugs ist jeweils ein Verbindungsstück des Wirkwerkzeugs angeordnet, das die Wirkelemente voneinander beabstandet und miteinander stoffschlüssig verbindet. Durch das Verbindungsstück werden die Wirkelemente auf Abstand gehalten. Es hat sich herausgestellt, dass eine stoffschlüssige Verbindung der Wirkelemente zu einer effektiven gegenseitigen Stabilisierung beiträgt.

Es ist vorteilhaft, wenn das Verbindungsstück stegförmig ausgebildet ist, das heißt das Verbindungsstück bildet ein schmales Verbindungselement zwischen benachbarten Wirkelementen. Das stegförmige Verbindungsstück kann erfindungsgemäß rund oder flach ausgebildet sein. Es ist alternativ möglich, dass das Verbindungsstück eine sonstige Form aufweist, beispielsweise kann es sich flächig zwischen den benachbarten Wirkelementen erstrecken.

Es ist vorteilhaft, wenn das Verbindungsstück an einander zugewandte Flanken der benachbarten Wirkelemente angreift. Die Flanken der Wirkelemente bieten eine ausreichend große Oberfläche zur Befestigung des Verbindungsstücks an den Wirkelementen. Die Flanken vermögen es, Kräfte besonders gut aufzunehmen. Es ist alternativ jedoch auch möglich, dass das Verbindungsstück an andere Oberflächenabschnitte der Wirkelemente angreift.

Es ist besonders vorteilhaft, wenn das Verbindungsstück ausschließlich an die einander zugewandten Flanken der benachbarten Wirkelemente angreift. Es ergibt sich somit ein kompakter Aufbau des Wirkwerkzeugs.

Es ist erfindungsgemäß möglich, dass die benachbarten Wirkelemente ausschließlich durch das Verbindungsstück miteinander verbunden sind. Es befinden sich zwischen oder an den Wirkelementen also keine sonstigen Verbindungselemente, welche die Wirkelemente miteinander verbinden. Das Gesamtgewicht des Wirkwerkzeugs wird dadurch möglichst gering gehalten.

Gemäß der Erfindung ist das Verbindungsstück zu den Wirkelementen fluchtend angeordnet.

Durch die fluchtende Anordnung des Verbindungsstücks zu den Wirkelementen entsteht eine kompakte Bauform des Wirkwerkzeugs. Das Wirkwerkzeug kann platzsparend verpackt und transportiert werden.

Das Verbindungsstück besteht vorzugsweise aus einem Kunststoff und ist mit den an das Verbindungsstück angrenzenden Wirkelementen verklebt. Hierdurch wird eine ausreichende Stabilisierung der Wirkelemente bewirkt. Als Kunststoff kann beispielsweise ein Polyamid gewählt werden, es können jedoch auch sonstige Kunststoffe verwendet werden.

Alternativ kann das Verbindungsstück aus einem Metall bestehen, wobei eine metallisch stoffschlüssige Verbindung zwischen dem Verbindungsstück und den daran angrenzenden Wirkelementen besteht. Die metallische Verbindung der Wirkelemente hat sich als besonders beständig herausgestellt. Es ist bevorzugt, wenn das Verbindungsstück mit den daran angrenzenden Wirkelementen verschweißt ist. Das Wirkwerkzeug wird demgemäß hergestellt, indem zunächst mehrere Wirkelemente bereitgestellt werden. Die Wirkelemente werden parallel zueinander ausgerichtet, wobei zwischen benachbarten Wirkelementen jeweils ein Verbindungsstück angeordnet wird.

Die Wirkelemente werden anschließend mit den Verbindungselementen verschweißt. Es ergibt sich eine beständige Verbindung der Wirkelemente mit den Verbindungsstücken. Das Verbindungsstück kann erfindungsgemäß aus dem gleichen Metall bestehen wie die Wirkelemente. Es ist erfindungsgemäß jedoch auch möglich, dass das Verbindungsstück aus einem anderen Metall besteht als die Wirkelemente.

Es ist besonders bevorzugt, wenn das Wirkwerkzeug einstückig ausgebildet ist. Ein solches Wirkwerkzeug kann beispielsweise mittels eines Gussverfahrens einstückig gegossen werden. Es ergibt sich eine besonders beständige Verbindung der Wirkelemente mit den Verbindungsstücken.

Es ist vorteilhaft, wenn das Wirkwerkzeug aus zwei Wirkelementen und einem Verbindungsstück besteht. Das Wirkwerkzeug weist also nur zwei Wirkelemente und ein Verbindungsstück auf. Diese Anordnung hat sich als besonders stabil herausgestellt. Wirkwerkzeuge mit einer größeren Anzahl an Wirkelemente erlauben zwar eine noch schnellere Bestückung der Barre, jedoch sinkt die Stabilität mit einer steigenden Anzahl von Wirkelementen.

Vorzugsweise handelt es sich bei den Wirkelementen um Wirknadeln. Diese sind beim Kettenwirken besonders großen Kräften ausgesetzt. Es kann sich jedoch bei den Wirkelementen erfindungsgemäß auch um Lochnadeln oder sonstige Wirkwerkzeuge handeln. Bei der erfindungsgemäßen Anordnung wird bevorzugt eine Schiebernadel als Wirknadel verwendet. Es kann sich jedoch erfindungsgemäß auch um eine Wirknadel anderer Art wie eine Zungennadel oder eine Pressnadel handeln.

Die Erfindung betrifft ferner eine Kettenwirkmaschine mit einer Barre und mit in der Barre angeordneten Wirkelementen, wobei jedes Wirkelement einen Schaftabschnitt und einen Funktionsabschnitt aufweist, und wobei die Barre Nuten zur Aufnahme der Wirkelemente aufweist. Es wurde beobachtet, dass sich die Wirkelemente bei hohen Produktionsgeschwindigkeiten quer zu einer Längsachse der Barre verformen. Der Erfindung liegt deshalb die Aufgabe zu Grunde, die Wirkwerkzeuge in den Nuten der Barre zur stabilisieren. Die Aufgabe wird gelöst, indem in jeder Nut ein Wirkwerkzeug gemäß den vorangehenden Ausführungen angeordnet wird. Somit stabilisieren sich die Wirkelemente gegenseitig. In jeder Nut sind zwei oder mehr miteinander verbundene Wirkelemente angeordnet. Die Kettenwirkmaschine kann erfindungsgemäß einen oder mehrere Nadelbarrendeckel aufweisen, die die Nuten seitlich verschließen. Bei der Barre kann es sich erfindungsgemäß um eine Nadelbarre, eine Legebarre oder eine Barre sonstiger Funktionalität der Kettenwirkmaschine handeln.

Dadurch können sich unterschiedliche Vorteile im Hinblick auf Stabilität, Beständigkeit, Kompaktheit oder sonstige Eigenschaften ergeben. Gemäß einer besonderen Ausführungsform der Erfindung ist das Verbindungsstück innerhalb der Nut angeordnet. Dies bedeutet, dass sich das Verbindungsstück in der Nut befindet, wenn das Wirkwerkzeug bestimmungsgemäß in der Barre angeordnet ist. Es stellt sich ein Abstützungseffekt des Verbindungsstücks an der Barre ein. Bei einer alternativen Ausführungsform der Erfindung ist das Verbindungsstück außerhalb der Nut angeordnet.

Es ist erfindungsgemäß ferner möglich, dass die Nut so dimensioniert ist, dass zwei äußere Wirkelemente des Wirkwerkzeugs jeweils mit ihrem Schaftabschnitt an Lamellen der Barre anliegen. Die Lamellen separieren die Nuten voneinander. Es ergibt sich eine Stabilisierung und Fixierung des Wirkwerkzeugs in der Barre.

Vorteilhafte Ausführungsformen der Erfindung sind in den Zeichnungen dargestellt. Dabei zeigt:
Fig. 1 eine schematische Ansicht einer ersten Variante des erfindungsgemäßen Wirkwerkzeugs,
Fig. 2 eine schematische Ansicht einer zweiten Variante des erfindungsgemäßen Wirkwerkzeugs und
Fig. 3 einen Abschnitt einer Barre der erfindungsgemäßen Kettenwirkmaschine in einer schematischen Ansicht.

Fig. 1 zeigt eine schematische Ansicht einer ersten Variante des erfindungsgemäßen Wirkwerkzeugs 1. Das Wirkwerkzeug 1 weist zwei Wirkelemente 2 auf. Jedes Wirkelement 2 besitzt einen Schaftabschnitt 3 und einen Funktionsabschnitt 4. Bei dem Funktionsabschnitt 4 handelt es sich um einen Nadelhaken. Ein Verbindungsstück 5 des Wirkwerkzeugs 1 verbindet die beiden Wirkelemente 2 miteinander. Sowohl die Wirkelemente 2 als auch das Verbindungsstück 5 bestehen aus einem Metall. Das Verbindungsstück 5 ist an zwei einander zugewandten Flanken 6 der Wirkelemente 2 angeschweißt. Dieses Wirkwerkzeug 1 weist nur zwei Wirkelemente 2 auf.

Fig. 2 zeigt eine schematische Ansicht einer zweiten Variante des erfindungsgemäßen Wirkwerkzeugs 1. Das Wirkwerkzeug 1 verfügt über fünf Wirkelemente 2. Dabei sind zwei äußere Wirkelemente 7 und drei innere Wirkelemente 8 zu unterscheiden. Benachbarte Wirkelemente 2 sind jeweils durch Verbindungsstücke 5 miteinander verbunden. Dieses Wirkwerkzeug 1 erlaubt aufgrund der recht großen Anzahl von Wirkelementen 2 pro Wirkwerkzeug 1 eine besonders schnelle Bestückung einer Barre.

Fig. 3 zeigt einen Abschnitt einer Barre 9 einer erfindungsgemäßen Kettenwirkmaschine in einer schematischen Ansicht. Die Barre 9 weist mehrere Nuten 10 auf, die in die Barre 9 hineingefräst worden sind. Eine der Nuten 10 ist exemplarisch leer belassen. In den anderen Nuten 10 ist jeweils ein erfindungsgemäßes Wirkwerkzeug 1 angeordnet. Jedes Wirkwerkzeug 1 weist zwei Wirkelemente 2 auf, die jeweils mittels eines Verbindungsstücks 5 miteinander verbunden sind. Das Verbindungsstück 5 stabilisiert die Wirkelemente 2 insbesondere gegenüber Kräften, die quer zu einer Längsachse 11 der Barre 9 wirken. Es tritt eine gegenseitige Stabilisierung der miteinander verbundenen Wirkelemente 2 ein. Ein Schaftabschnitt 3 jedes Wirkelements 2 liegt an einer Lamelle 12 an. Die Wirkelemente 2 sind somit so in der Barre 9 fixiert, dass sie nicht in Richtung der Längsachse 11 der Barre 9 verschoben werden können. Die Wirkelemente 2 sitzen ferner jeweils mit einem Fuß 13 auf einem Nutengrund 14 auf.

### BEZUGSZEICHENLISTE

- 1.: Wirkwerkzeug
- 2.: Wirkelement
- 3.: Schaftabschnitt
- 4.: Funktionsabschnitt
- 5.: Verbindungsstück
- 6.: Flanke
- 7.: Äußeres Wirkelement
- 8.: Inneres Wirkelement
- 9.: Barre
- 10.: Nut
- 11.: Längsachse
- 12.: Lamelle
- 13.: Fuß
- 14.: Nutengrund

## Patentansprüche

1. Wirkwerkzeug (1) geeignet für den Einsatz in eine Nut (10) einer Barre (9) einer Kettenwirkmaschine, mit einem länglich ausgebildeten metallischen Wirkelement (2), das einen Funktionsabschnitt (4) und einen Schaftabschnitt (3) aufweist, wobei das Wirkwerkzeug (1) mehrere, miteinander verbundene Wirkelemente (2) aufweist, und wobei zwischen benachbarten Wirkelementen (2) des Wirkwerkzeugs (1) jeweils ein Verbindungsstück (5) des Wirkwerkzeugs (1) fluchtend zu den Wirkelementen (2) angeordnet ist, das die Wirkelemente (2) voneinander beabstandet und miteinander stoffschlüssig verbindet,
**dadurch gekennzeichnet, dass** das Verbindungsstück (5) zwischen den benachbarten Wirkelementen (2) vollständig oberhalb eines unteren Sechstels der Wirkelemente (2) angeordnet ist, wobei das untere Sechstel der Wirkelemente (2) an den Wirkelementen (2) jeweils zu dem Funktionsabschnitt (4) entgegengesetzt angeordnet ist.

2. Wirkwerkzeug (1) nach Anspruch 1, **dadurch gekennzeichnet, dass** das Verbindungsstück (5) stegförmig ausgebildet ist.

3. Wirkwerkzeug (1) nach einem der Ansprüche 1 oder 2, **dadurch gekennzeichnet, dass** das Verbindungsstück (5) an einander zugewandte Flanken (6) der benachbarten Wirkelemente (2) angreift.

4. Wirkwerkzeug (1) nach Anspruch 3, **dadurch gekennzeichnet, dass** das Verbindungsstück (5) ausschließlich an die einander zugewandten Flanken (6) der benachbarten Wirkelemente (2) angreift.

5. Wirkwerkzeug (1) nach einem der vorhergehenden Ansprüche, **dadurch gekennzeichnet, dass** die benachbarten Wirkelemente (2) ausschließlich durch das Verbindungsstück (5) miteinander verbunden sind.

6. Wirkwerkzeug (1) nach einem der vorhergehenden Ansprüche, **dadurch gekennzeichnet, dass** das Verbindungsstück (5) aus einem Kunststoff besteht und mit den an das Verbindungsstück (5) angrenzenden Wirkelementen (2) verklebt ist.

7. Wirkwerkzeug (1) nach einem der Ansprüche 2 bis 5, **dadurch gekennzeichnet, dass** das Verbindungsstück (5) aus einem Metall besteht, wobei eine metallisch stoffschlüssige Verbindung zwischen dem Verbindungsstück (5) und den daran angrenzenden Wirkelementen (2) besteht.

8. Wirkwerkzeug (1) nach Anspruch 7, **dadurch gekennzeichnet, dass** das Verbindungsstück (5) mit den daran angrenzenden Wirkelementen (2) verschweißt ist.

9. Wirkwerkzeug (1) nach Anspruch 7, **dadurch gekennzeichnet, dass** das Wirkwerkzeug (1) einstückig ausgebildet ist.

10. Wirkwerkzeug (1) nach einem der vorhergehenden Ansprüche, **dadurch gekennzeichnet, dass** das Wirkwerkzeug (1) aus zwei Wirkelementen (2) und einem Verbindungsstück (5) besteht.

11. Wirkwerkzeug (1) nach einem der vorhergehenden Ansprüche, **dadurch gekennzeichnet, dass** die Wirkelemente (2) Wirknadeln sind.

12. Kettenwirkmaschine mit einer Barre (9) und mit in der Barre (9) angeordneten Wirkelementen (2), wobei jedes Wirkelement (2) einen Schaftabschnitt (3) und einen Funktionsabschnitt (4) aufweist, und wobei die Barre (9) Nuten (10) zur Aufnahme der Wirkelemente (2) aufweist, **dadurch gekennzeichnet, dass** in jeder Nut (10) ein Wirkwerkzeug (1) nach einem der Ansprüche 1 bis 11 angeordnet ist.

13. Kettenwirkmaschine nach Anspruch 12, **dadurch gekennzeichnet, dass** das Verbindungsstück (5) innerhalb der Nut (10) angeordnet ist.

14. Kettenwirkmaschine nach Anspruch 12, **dadurch gekennzeichnet, dass** das Verbindungsstück (5) außerhalb der Nut (10) angeordnet ist.

15. Kettenwirkmaschine nach einem der Ansprüche 12 bis 14, **dadurch gekennzeichnet, dass** die Nut (10) so dimensioniert ist, dass zwei äußere Wirkelemente (2, 7) des Wirkwerkzeugs (1) jeweils mit ihrem Schaftabschnitt (3) an Lamellen (12) der Barre (9) anliegen.

## Claims

1. Knitting tool (1) suitable for insertion into a groove (10) of a bar (9) of a warp knitting machine, with an elongated metallic knitting element (2) which has a functional section (4) and a shank section (3), wherein the knitting tool (1) has a plurality of knitting elements connected to one another, and wherein a connection piece (5) of the knitting tool (1) is arranged between adjacent knitting elements (2) of the knitting tool in each case in alignment with the knitting elements (2), said connecting piece (5) spacing the knitting elements apart from one another and connecting them to one another in a materially locking manner, **characterized in that** the connecting piece (5) between the adjacent knitting elements (2) is arranged completely above a lower sixth of the knitting elements (2), the lower sixth of the knitting elements (2) being arranged on the knitting elements (2) in each case opposite to the functional section.

2. Knitting tool (1) according to claim 1, **characterized in that** the connecting piece (5) is designed in the form of a web.

3. Knitting tool (1) according to one of claims 1 or 2, **characterized in that** the connecting piece (5) engages flanks (6) of the adjacent knitting elements (2) facing one another.

4. Knitting tool (1) according to claim 3, **characterized in that** the connecting piece (5) exclusively engages the flanks (6) of the adjacent knitting elements (2) facing each other.

5. Knitting tool (1) according to one of the preceding claims, **characterized in that** the adjacent knitting elements (2) are connected to one another exclusively by the connecting piece (5).

6. Knitting tool (1) according to one of the preceding claims, **characterized in that** the connecting piece (5) consists of a plastic and is bonded to the knitting elements (2) adjacent to the connecting piece (5).

7. Knitting tool (1) according to one of claims 2 to 5, **characterized in that** the connecting piece (5) consists of a metal, wherein a metallic material-locking connection exists between the connecting piece (5) and the knitting elements (2) adjacent thereto.

8. Knitting tool (1) according to claim 7, **characterized in that** the connecting piece (5) is welded to the knitting elements (2) adjacent thereto.

9. Knitting tool (1) according to claim 7, **characterized in that** the knitting tool is formed in one piece.

10. Knitting tool (1) according to one of the preceding claims, **characterized in that** the knitting tool (1) consists of two knitting elements (2) and a connecting piece (5).

11. Knitting tool (1) according to one of the preceding claims, **characterized in that** the knitting elements (2) are knitting needles.

12. Warp knitting machine having a bar (9) and having knitting elements (2) arranged in the bar (9), wherein each knitting element (2) has a shank portion (3) and a functional portion (4), and wherein the bar (9) comprises grooves (10) for receiving the knitting elements (2), **characterized in that** a knitting tool (1) according to one of the claims 1 to 11 is arranged in each groove.

13. Warp knitting machine according to claim 12, **characterized in that** the connecting piece (5) is arranged inside the groove (10).

14. Warp knitting machine according to claim 12, **characterized in that** the connecting piece (5) is arranged outside the groove (10).

15. Warp knitting machine according to any of claims 12 to 1, **characterized in that** the groove (10) is dimensioned in such a way that two outer knitting elements (2, 7) of the knitting tool (1) each have their shank section (3) on lamellae (12) of the bar (9) abut.

## Revendications

1. Outil de tricotage (1) adapté pour l'utilisation dans une rainure (10) d'une barre (9) d'une machine de tricotage à chaîne, avec un élément de tricotage (2) métallique constitué longitudinalement, qui comporte une section fonctionnelle (4) et une section de tige (3), sachant que l'outil de tricotage (1) comporte plusieurs éléments de tricotage (2) reliés entre eux et sachant qu'entre les éléments de tricotage (2) voisins de l'outil de tricotage (1) est respectivement disposée une pièce de liaison (5) de l'outil de tricotage (1) affleurant aux éléments de tricotage (2), qui relie les éléments de tricotage (2) à distance les uns des autres et entre eux par conformité de matière,
**caractérisé en ce que** la pièce de liaison (5) est disposée entre les éléments de tricotage (2) voisins complètement au-dessus d'un sixième inférieur des éléments de tricotage (2), sachant que le sixième inférieur des éléments de tricotage (2) est disposé sur les éléments de tricotage (2) respectivement opposé à la section fonctionnelle (4).

2. Outil de tricotage (1) selon la revendication 1, **caractérisé en ce que** la pièce de liaison (5) est constituée en forme de moulure.

3. Outil de tricotage (1) selon l'une quelconque des revendications 1 ou 2, **caractérisé en ce que** la pièce de liaison (5) vient en prise sur les flancs (6) tournés l'un vers l'autre des éléments de tricotage (2) voisins.

4. Outil de tricotage (1) selon la revendication 3, **caractérisé en ce que** la pièce de liaison (5) vient en prise exclusivement sur les flancs (6) tournés l'un vers l'autre des éléments de tricotage (2) voisins.

5. Outil de tricotage (1) selon l'une quelconque des revendications précédentes, **caractérisé en ce que** les éléments de tricotage (2) voisins sont reliés entre eux exclusivement par la pièce de liaison (5).

6. Outil de tricotage (1) selon l'une quelconque des revendications précédentes, **caractérisé en ce que** la pièce de liaison (5) est composée d'une matière plastique et est collée avec les éléments de tricotage (2) adjacents à la pièce de liaison (5).

7. Outil de tricotage (1) selon l'une quelconque des revendications 2 à 5, **caractérisé en ce que** la pièce de liaison (5) est composée de métal, sachant qu'une liaison par conformité de matière métallique existe entre la pièce de liaison (5) et les éléments de tricotage (2) adjacents à celle-ci.

8. Outil de tricotage (1) selon la revendication 7, **caractérisé en ce que** la pièce de liaison (5) est soudée aux éléments de tricotage (2) adjacents à celle-ci.

9. Outil de tricotage (1) selon la revendication 7, **caractérisé en ce que** l'outil de tricotage (1) est constitué en une seule pièce.

10. Outil de tricotage (1) selon l'une quelconque des revendications précédentes, **caractérisé en ce que** l'outil de tricotage (1) est composé de deux éléments de tricotage (2) et d'une pièce de liaison (5).

11. Outil de tricotage (1) selon l'une quelconque des revendications précédentes, **caractérisé en ce que** les éléments de tricotage (2) sont des aiguilles à tricoter.

12. Machine de tricotage à chaîne avec une barre (9) et avec des éléments de tricotage (2) disposés dans la barre (9), sachant que chaque élément de tricotage (2) comporte une section de tige (3) et une section fonctionnelle (4) et sachant que la barre (9) comporte des rainures (10) pour recevoir les éléments de tricotage (2), **caractérisée en ce que** dans chaque rainure (10) est disposé un outil de tricotage (1) selon l'une quelconque des revendications 1 à 11.

13. Machine de tricotage à chaîne selon la revendication 12, **caractérisée en ce que** la pièce de liaison (5) est disposée à l'intérieur de la rainure (10).

14. Machine de tricotage à chaîne selon la revendication 12, **caractérisée en ce que** la pièce de liaison (5) est disposée en dehors de la rainure (10).

15. Machine de tricotage à chaîne selon l'une quelconque des revendications 12 à 14, **caractérisée en ce que** la rainure (10) est dimensionnée de telle manière que deux éléments de tricotage (2, 7) extérieurs de l'outil de tricotage (1) viennent s'appliquer respectivement avec leur section de tige (3) aux lamelles (12) de la barre (9) .
